# EUROPÄISCHE PATENTSCHRIFT

(11) **EP 1 446 351 B1**
(45) Veröffentlichungstag und Bekanntmachung des Hinweises auf die Patenterteilung: **04.05.2005**
(21) Anmeldenummer: 02776634.4
(22) Anmeldetag: 22.11.2002
(51) Int. Cl.: B66B 11/00, B66B 11/08

(54) **AUFZUGSSYSTEM**
ELEVATOR SYSTEM
ASCENSEUR

(30) Priorität: 23.11.2001 EP 01811132
(43) Veröffentlichungstag der Anmeldung: 18.08.2004
(73) Patentinhaber: INVENTIO AG, CH-6052 Hergiswil (CH)
(72) Erfinder: ACH, Ernst, CH-6030 Ebikon (CH)
(86) Internationale Anmeldenummer: PCT/CH2002/000633
(87) Internationale Veröffentlichungsnummer: WO 2003/043925

(56) Entgegenhaltungen:
- EP-A- 1 149 795
- WO-A-99/43589
- US-A- 6 056 656

## Beschreibung

Gegenstand der Erfindung ist ein Aufzugssystem, wie in den Patentansprüchen definiert.

Aufzugssysteme der erfindungsgemässen Art weisen üblicherweise eine Aufzugskabine und ein Gegengewicht auf, die in einem Aufzugsschacht oder entlang freistehender Führungseinrichtungen bewegbar sind. Zum Erzeugen der Bewegung weist das Aufzugssystem mindestens einen Antrieb mit mindestens je einer Treibscheibe auf, die über Trag- und Antriebsmittel die Aufzugkabine und das Gegengewicht tragen und die erforderlichen Antriebskräfte auf diese übertragen.

Die Trag- oder Antriebsmittel werden im Folgenden als Tragmittel bezeichnet.

Bei konventionellen Aufzugssystemen werden üblicherweise Stahlseile mit rundem Querschnitt als Tragmittel eingesetzt. Für neuere Aufzugssysteme kommen jedoch vermehrt flache, riemenartige Tragmittel zur Anwendung.

Ein Aufzugssystem mit einem flachriemenartigen Tragmittel ist aus der PCT-Patentanmeldung WO 99/43593 bekannt. In der dort mit Fig. 6 dargestellten Ausführungsform enthält das Aufzugssystem eine Antriebsmaschine, die im Schachtraum oberhalb der Aufzugskabine angeordnet ist und über mindestens eine Treibscheibe auf mindestens einen flachen Tragmittelstrang wirkt, mit dem eine Aufzugskabine und ein auf deren Seite angeordnetes Gegengewicht auf- und abwärts bewegt werden können. Das flachriemenartige Tragmittel verläuft dabei von der einen Seite der Treibscheibe aus horizontal zu einer ersten Umlenkrolle, umläuft diese um 90°, erstreckt sich dann entlang der gegengewichtsseitigen Kabinenwand abwärts, umschlingt zwei auf je einer Seite unterhalb der Aufzugskabine angebrachte Kabinentragrollen um je 90° und verläuft entlang einer dem Gegengewicht abgewandten Kabinenwand aufwärts zu einem ersten, im oberen Bereich des Aufzugsschachts vorhandenen Tragmittelfixpunkt. Von der anderen Seite der Treibscheibe aus verläuft das Tragmittel horizontal zu einer zweiten Umlenkrolle, umläuft diese um 90°, erstreckt sich dann abwärts zur kabinenseitigen Seite der Peripherie einer Gegengewichtstragrolle, umschlingt diese um 180° und verläuft vertikal zu einem zweiten Tragmittelfixpunkt im Schachtkopfbereich.

Ein solches Aufzugssystem hat dank der Anwendung eines flachriemenartigen Tragmittels den Vorteil, dass Treibscheiben sowie Umlenk- und Tragrollen mit wesentlich geringeren Durchmessern verwendet werden können, als dies bei Anwendung herkömmlicher Drahtseile zulässig wäre. Infolge des geringeren Treibscheibendurchmessers reduziert sich das an der Treibscheibe erforderliche Antriebsdrehmoment, wodurch eine Antriebsmaschine mit geringeren Abmessungen verwendet werden kann. Dank der allgemein geringeren Tragmittelscheiben-Durchmesser können einfachere und platzsparende Aufzugssysteme realisiert werden.

Die in WO 99/43593 beschriebenen Aufzugssysteme weisen jedoch gewisse Nachteile auf.

Infolge der geringen Treibscheibendurchmesser, und weil bei der Verwendung von Flachriemen als Tragmittel bekannte Massnahmen zur Verbesserung der Traktionsfähigkeit - beispielsweise Unterschneidung der Seilrillen an Treibscheiben für runde Tragmittel - nicht anwendbar sind, kann bei relativ grossem Gewichtsverhältnis zwischen voll beladener und leerer Aufzugskabine das Problem auftreten, dass die zwischen Treibscheibe und flachriemenartigem Traktionsmittel übertragbaren Traktionskräfte nicht ausreichen.

Ausserdem ist bekannt, dass bei der Verwendung von flachriemenartigen Tragmitteln ohne Profilierung der Lauffläche erhebliche Probleme mit der seitlichen Führung der Tragmittel auf der Treibscheibe, den Umlenkrollen und den Tragrollen auftreten. Erfahrungen haben gezeigt, dass das Risiko besteht, dass die Tragmittel an den üblicherweise an den Treibscheiben, den Umlenkrollen und den Tragrollen vorhandenen seitlichen Bordscheiben so stark reiben, dass die Tragmittel verletzt werden.

Der vorliegenden Erfindung liegt die Aufgabe zugrunde, ein Aufzugssystem mit flachriemenartigen Tragmitteln zu schaffen, das die genannten Nachteile nicht aufweist.

Erfindungsgemäss wird die Aufgabe durch die im Patentanspruch 1 angegebenen Massnahmen gelöst. Vorteilhafte Ausgestaltungen und Weiterbildungen der Erfindung gehen aus den abhängigen Ansprüchen 2 bis 12 hervor.

Die vorgeschlagene Lösung besteht im Wesentlichen darin, das flachriemenartige Tragmittel mit ebenen Traktionsflächen durch einen Keilrippenriemen zu ersetzen.
Ein Keilrippenriemen weist im Bereich seiner Traktionsfläche mehrere in Riemen-Längsrichtung parallel verlaufende Rippen und Rillen auf, deren Querschnitte keilförmig aufeinander zulaufende seitliche Flanken zeigen. Beim Umlaufen der Treibscheibe, an deren Peripherie ebenfalls Rippen und Rillen vorhanden sind, welche zu denjenigen des Keilrippenriemens komplementär sind, werden die keilförmigen Rippen des Keilrippenriemens in die keilförmigen Rillen der Treibscheibe gepresst. Dabei werden infolge der Keilform die zwischen Treibscheibe und Keilrippenriemen auftretenden Normalkräfte erhöht, so dass eine Verbesserung der Traktionsfähigkeit zwischen Treibscheibe und Riemen resultiert.

Ausserdem gewährleistet das Ineinandergreifen der Rippen und Rillen des Keilrippenriemens in diejenigen der Scheiben und Rollen eine ausgezeichnete, auf mehrere Rippen- und Rillenflanken verteilte, seitliche Führung des Tragmittels.

Das erfindungsgemässe Aufzugssystem umfasst selbstverständlich auch Ausführungen mit mindestens zwei parallel zueinander angeordneten Tragmittelsträngen (Keilrippenriemen).

Gemäss einer bevorzugten Ausgestaltung der Erfindung sind die Querschnitte der Rippen und Rillen des Keilrippenriemens im Wesentlichen dreieckförmig oder trapezförmig. Keilrippenriemen mit dreieckförmigen oder trapezförmigen Rippen und Rillen sind besonders einfach und kostengünstig herstellbar.

Ein vorteilhafter Kompromiss zwischen den Anforderungen an Laufruhe und an Traktionsfähigkeit wird erreicht, wenn die dreieckförmigen oder trapezförmigen Rippen und Rillen zwischen ihren seitlichen Flanken einen Winkel (b) aufweisen, der zwischen 80° und 100° liegt.

In einer besonders geeigneten Ausführungsform des erfindungsgemässen Aufzugssystems sind Keilrippenriemen vorhanden, bei denen der Winkel (b) zwischen den seitlichen Flanken der Rippen und Rillen 90° beträgt.

Keilrippenriemen, die besonders geringe Biegeradien zulassen, d. h., die für die Anwendung in Kombination mit Treibscheiben, Umlenkrollen und Tragrollen mit besonders kleinen Durchmessern geeignet sind, weisen auf einer mit Rippen und Rillen versehenen Seite Querrillen auf. Die beim Umlaufen von Scheiben und Rollen auftretenden Biegespannungen im Keilrippenriemen werden damit wesentlich reduziert.

Zur Gewährleistung ausreichender Betriebssicherheit des Aufzugssystems sind mehrere zueinander parallel angeordnete, separate Keilrippenriemen als Tragmittel vorgesehen.

Besonders grosse Vorteile in Bezug auf das an der Treibscheibe erforderliche Drehmoment und damit die Abmessungen der Antriebsmaschine sowie in Bezug auf die Gesamtabmessungen einer Aufzugsanlage werden mit einem erfindungsgemässen Aufzugssystem erreicht, wenn mindestens die Treibscheiben, vorzugsweise jedoch auch die Umlenk- und Tragrollen, einen Aussendurchmesser von 70 mm bis 100 mm aufweisen. Bisherige Versuche führten zur Erkenntnis, dass mit Scheiben- und Rollendurchmessern von 85 mm den diversen Anforderungen und Belastungsgrenzen in optimaler Weise entsprochen werden kann.

Eine weitere vorteilhafte Weiterbildung der Erfindung besteht darin, dass die Antriebsmaschine mit der Treibscheibenwelle und der Treibscheibe auf einem Träger montiert sind, der von einer der Kabinenführungsschienen und den beiden Gegengewichtsführungsschienen getragen wird. Damit wird erreicht, dass die auf die Treibscheibe und die Antriebsmaschine wirkenden Vertikalbelastungen grösstenteils über die Führungsschienen in die Fundamente des Aufzugsschachts geleitet werden, und nicht die Wände des Schachts belasten.

Zusätzliche Betriebssicherheit wird gemäss einer der Ausführungsformen des erfindungsgemässen Aufzugssystems dadurch erreicht, dass auf dem die Antriebsmaschine stützenden Träger zusätzlich eine Bremseinheit montiert ist, die über die Treibscheibenwelle auf die Treibscheibe wirkt. Der Vorteil dieser Anordnung liegt darin, dass im Falle eines Maschinenbruchs die Bremswirkung auf die Treibscheibe nicht ausfällt.

Ideale Einbauverhältnisse für die flachriemenartigen Tragmittel werden mit einer Ausführungsform der Erfindung erreicht, bei der die Antriebsmaschine mit der Treibscheibe oberhalb des durch die Aufzugskabine beanspruchten Raums angebracht ist, wobei die Ebene der Treibscheibe vertikal, rechtwinklig zu einer gegengewichtsseitigen Kabinenwand und etwa in der Mitte der Kabinentiefe angeordnet ist, und wobei die Vertikalprojektion der Treibscheibe auf der Gegengewichtsseite der Aufzugskabine ausserhalb von deren Vertikalprojektion liegt, ein Teil der Vertikalprojektion der Antriebsmaschine jedoch diejenige der Aufzugskabine überlagert. Eine solche Tragmittelanordnung erlaubt die Verwendung von Keilrippenriemen ohne Verdrehung von Tragmittelsträngen, die erforderlich ist, wenn aus Gründen der Platzeinsparung die Scheiben- und Rollenebenen in unterschiedlichen Richtungen angeordnet sind.

Eine erhebliche Einsparung von seitlich der Aufzugskabine erforderlichem Schachtraum wird dadurch ermöglicht, dass das Tragmittel sich von einem unterhalb der Treibscheibe vorhandenen Tragmittelfixpunkt aus abwärts erstreckt, eine Tragrolle des Gegengewichts umschlingt, sich von dieser aus zu der von der Aufzugskabine abgewandten Seite der Peripherie der Treibscheibe erstreckt, die Treibscheibe umschlingt, entlang einer gegengewichtsseitigen Kabinenwand abwärts verläuft und anschliessend eine übliche Kabinenunterschlingung bildet. Bei dieser Tragmittelanordnung ist auf der Gegengewichtsseite ein Abstand zwischen der Aufzugskabine und der Schachtwand erforderlich, der nur etwas grösser als der Durchmesser der Treibscheibe oder der Tragrolle ist. Bei Tragmittelanordnungen gemäss Fig. 5 und 6 des als Stand der Technik genannten Dokuments ist mindestens ein Abstand von zweifachem Scheibendurchmesser erforderlich.

Gemäss einer weiteren Ausführungsform des erfindungsgemässen Aufzugssystems weist die Aufzugskabine im Bereich des unter der Aufzugskabine durchlaufenden Keilrippenriemens mindestens eine Führungsrolle für den Keilrippenriemen auf, die mit Rippen und Rillen versehen ist. Damit kann die obenstehend beschriebene vorteilhafte Tragmittelführung auch für einen Keilrippenriemen erreicht werden, der nur auf einer seiner Laufflächen Rippen und Rillen aufweist, die im Bereich der unterhalb der Aufzugskabine angebrachten Kabinentragrollen radial nach aussen gerichtet und durch letztere nicht geführt sind.

Ein Ausführungsbeispiel der Erfindung ist anhand der beigefügten Zeichnungen erläutert.

Es zeigen:
- Fig. 1: einen zu einer Aufzugskabinenfront parallelen Schnitt durch ein erfindungsgemässes Aufzugssystem.
- Fig. 2: eine besondere Ausführungsform der unteren Umschlingung der Aufzugskabine mit dem Tragmittel.
- Fig. 3: einen erfindungsgemässen Keilrippenriemen mit dreieckförmigen Rippen und Rillen.
- Fig. 4: einen erfindungsgemässen Keilrippenriemen mit trapezförmigen Rippen und Rillen.

Fig. 1 zeigt einen zu einer Aufzugskabinenfront parallelen Schnitt durch ein erfindungsgemässes Aufzugssystem. Mit dem Bezugszeichen 1 ist ein Aufzugsschacht gekennzeichnet, in dem eine Antriebsmaschine 2 eine Aufzugskabine 3 über ein Tragmittel in Form eines Keilrippenriemens 12 aufwärts und abwärts bewegt. Die Aufzugskabine 3 ist mittels Kabinenführungsschuhen 4 an im Aufzugsschacht 1 fixierten Kabinenführungsschienen 5 geführt. Unterhalb des Kabinenbodens 6 sind auf beiden Seiten Kabinentragrollen 7 angebracht, über welche die Trag- und Beschleunigungskräfte vom Keilrippenriemen 12 auf die Aufzugskabine 3 übertragen werden. Auf der linken Seite der Aufzugskabine 3 ist ein Gegengewicht 8 angeordnet, das mittels Gegengewichtsführungsschuhen 9 an zwei Gegengewichtsführungsschienen 10 geführt und mittels einer Gegengewichtstragrolle 11 am selben Keilrippenriemen 12 wie die Aufzugskabine 3 aufgehängt ist.
Die Antriebsmaschine 2 ist oberhalb des durch die Aufzugskabine 3 beanspruchten Schachtraums angebracht und weist eine auf eine Treibscheibenwelle 15 wirkende Abtriebswelle 14 auf, wobei die Treibscheibenwelle parallel zur gegengewichtsseitigen Wand der Aufzugskabine 3 ausgerichtet ist und mindestens eine Treibscheibe 16 trägt. Die Antriebsmaschine 2 und die Treibscheibenwelle 15 mit mindestens einer Treibscheibe 16 sind auf einem Maschinenträger 13 befestigt, der sich auf der gegengewichtsseitigen Kabinenführungsschiene 5 sowie auf den zwei Gegengewichtsführungsschienen 10 abstützt und fest mit diesen verbunden ist.

Auf dem die Antriebsmaschine 2 stützenden Maschinenträger 13 ist zusätzlich eine - hier als unsichtbar dargestellte - steuerbare Bremseinheit 17 montiert, die im Bereich des von der Antriebsmaschine 2 abgewandten Endes der Treibscheibenwelle 15 angeordnet ist und die Treibscheibenwelle 15 und somit die Treibscheibe 16 bremsen kann. Die Bremseinheit 17 dient gleichzeitig als Lagerung für das genannte Ende der Treibscheibenwelle 15. Der Vorteil dieser Anordnung liegt darin, dass im Falle eines Maschinenbruchs die Möglichkeit der Bremsung der Treibscheibe erhalten bleibt.

Die Ebene der Treibscheibe 16 ist rechtwinklig zur gegengewichtsseitigen Kabinenwand angeordnet und liegt etwa in der Mitte der Kabinentiefe. Die Vertikalprojektion der Treibscheibe 16 liegt ausserhalb der Vertikalprojektion der Aufzugskabine 3, während ein Teil der Vertikalprojektion der Antriebsmaschine 2 diejenige der Aufzugskabine 3 überlagert.

Der als Tragmittel dienende Keilrippenriemen 12 ist an einem seiner Enden unterhalb der Treibscheibe 16 im Bereich von deren Vertikalprojektion am Maschinenträger 13 befestigt. Von diesem ersten Tragmittelfixpunkt 18 aus erstreckt er sich abwärts bis zu der der Aufzugskabine 3 zugewandten Seite der Peripherie der Gegengewichtstragrolle 11, umschlingt die Gegengewichtstragrolle, erstreckt sich von dieser aus zu der von der Aufzugskabine abgewandten Seite der Peripherie der Treibscheibe, umschlingt die Treibscheibe und verläuft entlang der gegengewichtsseitigen Kabinenwand abwärts, umschlingt auf beiden Seiten der Aufzugskabine je eine unterhalb der Kabine angebrachte Kabinentragrolle 7 um je 90° und verläuft entlang einer dem Gegengewicht abgewandten Kabinenwand aufwärts zu einem zweiten Tragmittelfixpunkt 19.

Die beschriebene Tragmittelanordnung bewirkt jeweils gegenläufige Vertikalbewegungen von Aufzugskabine 3 und Gegengewicht 8, wobei deren Geschwindigkeit der halben Umfangsgeschwindigkeit der Treibscheibe 16 entspricht.
Die spezielle Anordnung des ersten Tragmittelfixpunkts 18 ermöglicht geringstmöglichen Abstands zwischen der gegengewichtsseitigen Kabinenwand und der Schachtwand, wenn keine Verdrehung der Tragmittel zulässig ist, d. h., wenn die Ebenen der Treibscheibe 16 und der Gegengewichtstragrolle 11 mit den Ebenen der Kabinentragrollen 7 fluchten sollen, was bei flachriemenartigen Tragmitteln praktisch zwingend der Fall ist.

Die vorliegende Beschreibung bezieht sich aus Gründen der Einfachheit stets auf ein Aufzugssystem mit einem Tragmittelstrang, mit einer Treibscheibe und mit jeweils einer Gegengewichts- oder Kabinentragrolle. Das erfindungsgemässe Aufzugssystem umfasst jedoch auch Ausführungen mit mindestens zwei parallel zueinander angeordneten Tragmittelsträngen (Keilrippenriemen), wobei die bei diesen Ausführungen ebenfalls mehrfach vorhandenen Scheiben und Rollen als mehrfach parallel vorhandene Einzelelemente oder als kombinierte Mehrfachelemente vorhanden sein können. Eine solche Mehrfachanordnung von Keilrippenriemen ist zum Nachweis ausreichender Systemsicherheit praktisch zwingend erforderlich.

Fig. 2 zeigt eine besondere Ausführungsform der unteren Umschlingung der Aufzugskabine 3 mit dem Keilrippenriemen 12. Zusätzlich zu den vorstehend erwähnten Kabinentragrollen 7 ist zwischen diesen eine Führungsrolle 20 am Kabinenboden 6 befestigt, die ebenfalls mit Rippen und Rillen versehen ist.
Eine solche Führungsrolle übernimmt die seitliche Führung eines nur auf einer Lauffläche Rippen und Rillen aufweisenden Keilrippenriemens 12. Ein solcher Keilrippenriemen 12 ist durch die Kabinentragrollen 7 nicht mit Hilfe der Rippen und Rillen seitlich geführt, da diese beim Umlaufen dieser Kabinentragrollen 7 radial nach aussen gerichtet sind. Eine solche Führung ist jedoch nicht in jedem Fall erforderlich, beispielsweise dann nicht, wenn die Kabinentragrollen 7 mit Bordscheiben ausgerüstet oder ausreichend lang sind.

Fig. 3 und 4 zeigen mögliche Ausführungsformen 12.1 und 12.2 eines für das erfindungsgemässe Aufzugssystem verwendbaren Keilrippenriemens 12 mit in Längsrichtung des Riemens orientierten Rippen 23 und Rillen 24.

Vorzugsweise ist mindestens diejenige Schicht des Keilrippenriemens 12, welche die Rippen und Rillen enthält, aus Polyurethan hergestellt.

In den Fig. 3 und 4 ist auch zu erkennen, dass der Keilrippenriemen 12 in dessen Längsrichtung orientierte Zugträger 25 enthält, die aus metallischen Litzen (z.B. Stahllitzen) oder nicht-metallischen Litzen (z.B. aus synthetischen Fasern / Chemiefasern) bestehen. Zugträger können auch in Form von metallischen oder aus synthetischen Fasern hergestellten flächigen Geweben vorhanden sein. Zugträger verleihen den Keilrippenriemen 12 die erforderliche Zugfestigkeit und/oder Längssteifigkeit.

Bei der Ausführungsform gemäss Fig. 3 weisen die Rippen und Rillen einen dreieckförmigen und bei derjenigen nach Fig. 4 einen trapezförmigen Querschnitt auf. Der zwischen den Flanken einer Rippe oder einer Rille vorhandene Winkel b beeinflusst die Betriebseigenschaften eines Keilrippenriemens, insbesondere dessen Laufruhe und dessen Traktionsfähigkeit. Versuche haben ergeben, dass innerhalb gewisser Grenzen gilt, dass je grösser der Winkel b ist, desto besser die Laufruhe und desto schlechter die Traktionsfähigkeit werden. Vorteilhafte Eigenschaften betreffend Laufruhe und Traktionsfähigkeit werden gleichzeitig erreicht, wenn der Winkel b zwischen 80° und 100° liegt. Ein optimaler Kompromiss zwischen den gegensätzlichen Anforderungen wird mit Keilrippenriemen erreicht, bei denen der Winkel b bei etwa 90° liegt.

Eine weitere Möglichkeit der Ausgestaltung des Keilrippenriemens 12 ist aus Fig. 4 erkennbar. Der Keilrippenriemen 12 weist neben den keilförmigen Rippen 23 und Rillen 24 auch Querrillen 26 auf. Diese Querrillen 26 verbessern die Biege-Flexibilität des Keilrippenriemens 12, so dass dieser mit Treibscheiben, Trag- und Umlenkrollen zusammenwirken kann, die extrem geringe Durchmesser aufweisen.

## Patentansprüche

1. Maschinenraumloses Aufzugssystem, das eine Antriebsmaschine (2) mit einer Treibscheibe (16), eine Aufzugskabine (3) und ein seitlich davon angeordnetes Gegengewicht (8) umfasst, wobei die Antriebsmaschine (2) über die Treibscheibe (16) mindestens ein flachriemenartiges Trag- und/oder Antriebsmittel (12) antreibt, das die Aufzugskabine (3) in Form einer Unterschlingung trägt und entlang von vertikalen Führungen (5) bewegt,
**dadurch gekennzeichnet, dass**
das flachriemenartige Trag- und/oder Antriebsmittelmittel ein Keilrippenriemen (12) ist, der mindestens auf seiner der Treibscheibe (16) zugewandten Lauffläche mehrere in Riemen-Längsrichtung parallel verlaufende Rippen (23) und Rillen (24) aufweist.

2. Aufzugssystem nach Anspruch 1, **dadurch gekennzeichnet, dass** die Querschnitte der Rippen (23) und Rillen (24) im Wesentlichen dreieckförmig oder trapezförmig sind.

3. Aufzugssystem nach Anspruch 2, **dadurch gekennzeichnet, dass** die dreieckförmigen oder trapezförmigen Rippen (23) und Rillen (24) zwischen ihren seitlichen Flanken einen Winkel (b) aufweisen, der zwischen 80° und 100° liegt.

4. Aufzugssystem nach Anspruch 3, **dadurch gekennzeichnet, dass** der Winkel (b) 90° beträgt.

5. Aufzugssystem nach einem oder mehreren der vorhergehenden Ansprüche, **dadurch gekennzeichnet, dass** der Keilrippenriemen (12) auf seiner mit Rippen und Rillen versehenen Seite Querrillen (26) aufweist.

6. Aufzugsystem nach einem oder mehreren der vorhergehenden Ansprüche, **dadurch gekennzeichnet, dass** mehrere parallel angeordnete, separate Keilrippenriemen (12) als Tragmittel vorgesehen sind.

7. Aufzugssystem nach einem oder mehreren der vorhergehenden Ansprüche, **dadurch gekennzeichnet, dass** die Treibscheibe (16) einen Aussendurchmesser von 70 mm bis 100 mm aufweist.

8. Aufzugssystem nach einem oder mehreren der vorhergehenden Ansprüche, **dadurch gekennzeichnet, dass** auf beiden Seiten der Aufzugskabine (3) je eine Kabinenführungsschiene (5) und auf der Gegengewichtsseite der Aufzugskabine zwei Gegengewichtsführungsschienen (10) angebracht sind, und dass die Antriebsmaschine (2) mit einer Treibscheibenwelle (15) und der Treibscheibe (16) auf einem Maschinenträger (13) montiert sind, der von einer der Kabinenführungsschienen (5) und den beiden Gegengewichtsführungsschienen (10) getragen wird.

9. Aufzugssystem nach einem oder mehreren der vorhergehenden Ansprüche, **dadurch gekennzeichnet, dass** auf dem Maschinenträger (13) zusätzlich eine Bremseinheit (17) montiert ist, die über die Treibscheibenwelle (15) auf die Treibscheibe (16) wirkt.

10. Aufzugssystem nach einem oder mehreren der vorhergehenden Ansprüche, **dadurch gekennzeichnet,**
**dass** die Antriebsmaschine (2) mit der Treibscheibe oberhalb des durch die Aufzugskabine (3) beanspruchten Raums angebracht ist, wobei die Ebene der Treibscheibe (16) vertikal und rechtwinklig zu einer gegengewichtsseitigen Kabinenwand und etwa in der Mitte der Kabinentiefe angeordnet ist, und wobei die Vertikalprojektion der Treibscheibe (16) auf der Gegengewichtsseite der Aufzugskabine (3) ausserhalb von deren Vertikalprojektion liegt, ein Teil der Vertikalprojektion der Antriebsmaschine (2) jedoch diejenige der Aufzugskabine (3) überlagert.

11. Aufzugssystem nach einem oder mehreren der vorhergehenden Ansprüche, **dadurch gekennzeichnet, dass** das als Keilrippenriemen (12) ausgebildete Tragmittel sich von einem unterhalb der Treibscheibe (16) im Bereich von deren Vertikalprojektion vorhandenen Tragmittelfixpunkt (18) aus abwärts bis zu der der Aufzugskabine 3 zugewandten Seite der Peripherie der Gegengewichtstragrolle 11 erstreckt, die Gegengewichtstragrolle umschlingt, sich von dieser aus zu der von der Aufzugskabine (3) abgewandten Seite der Peripherie der Treibscheibe (16) erstreckt, die Treibscheibe umschlingt und entlang der gegengewichtsseitigen Kabinenwand abwärts verläuft, auf beiden Seiten der Aufzugskabine je eine unterhalb der Kabine angebrachte Kabinentragrolle (7) um je 90° umschlingt und entlang einer dem Gegengewicht (8) abgewandten Kabinenwand aufwärts zu einem zweiten Tragmittelfixpunkt (19) verläuft.

12. Aufzugssystem nach Anspruch 11, **dadurch gekennzeichnet, dass** die Aufzugskabine im Bereich des unter der Aufzugskabine durchlaufenden Keilrippenriemens (12) mindestens eine Führungsrolle (20) zur Führung des Keilrippenriemens (12) aufweist, die mit Rippen und Rillen versehen ist.

## Claims

1. Lift system without an engine room, which system comprises a drive motor (2) with a drive pulley (16), a lift cage (3) and a counterweight (8) arranged laterally thereof, wherein the drive motor (2) drives by way of the drive pulley (16) at least one flat-belt-like support and/or drive means (12) which supports the lift cage (3) in the form of an underlooping and moves it along vertical guides (5), **characterised in that** the flat-belt-like support and/or drive means is a wedge-ribbed belt (12) which has at least on its running surface facing the drive pulley (16) several ribs (23) and grooves (24) extending parallelly in belt longitudinal direction.

2. Lift system according to claim 1, **characterised in that** the cross-sections of the ribs (23) and grooves (24) are substantially triangular or trapezium-shaped.

3. Lift system according to claim 2, **characterised in that** the triangular or trapezium-shaped ribs (23) and grooves (24) have between their lateral flanks an angle (b) which lies between 80° and 100°.

4. Lift system according to claim 3, **characterised in that** the angle (b) is 90°.

5. Lift system according to one or more of the preceding claims, **characterised in that** the wedge-ribbed belt (12) has transverse grooves (26) on its side provided with ribs and grooves.

6. Lift system according to one or more of the preceding claims, **characterised in that** several separate wedge-ribbed belts (12) arranged in parallel are provided as support means.

7. Lift system according to one or more of the preceding claims, **characterised in that** the drive pulley (16) has an external diameter of 70 millimetres to 100 millimetres.

8. Lift system according to one or more of the preceding claims, **characterised in that** a respective cage guide rail (5) is mounted on each of the two sides of the lift cage (3) and two counterweight guide rails (10) are mounted on the counterweight side of the lift cage, and that the drive motor (2) together with a drive pulley shaft (15) and the drive pulley (16) is mounted on a motor carrier (13) which is carried by one of the cage guide rails (5) and the two counterweight guide rails (10).

9. Lift system according to one or more of the preceding claims, **characterised in that** a brake unit (17), which acts on the drive pulley (16) by way of the drive pulley shaft (15) is additionally mounted on the motor carrier (13).

10. Lift system according to one or more of the preceding claims, **characterised in that** the drive motor (2) together with the drive pulley is mounted above the space taken up by the lift cage (3), wherein the plane of the drive pulley (16) is arranged vertically and at right angles to a cage wall at the counterweight side and approximately in the middle of the cage depth and wherein the vertical projection of the drive pulley (16) onto the counterweight side of the lift cage (3) lies outside the vertical projection thereof, a part of the vertical projection of the drive motor (2), however, being superimposed on that of the lift cage (3).

11. Lift system according to one or more of the preceding claims, **characterised in that** the support means constructed as a wedge-ribbed belt (12) extends from a support means fixing point (18), which is present below the drive pulley (16) and in the region of the vertical projection thereof, downwardly to the side, which faces the lift cage (3), of the periphery of the counterweight support roller (11), loops around the counterweight support roller, extends from this to the side, which is remote from the lift cage (3), of the periphery of the drive pulley (16), loops around the drive pulley and runs downwardly along the cage wall at the counterweight side, loops by 90° around a respective cage support roller (7) mounted below the lift cage on each of the two sides of the cage and runs along a cage wall remote from the counterweight (8) upwardly to a second support means fixing point (19).

12. Lift system according to claim 11, **characterised in that** the lift cage has in the region of the wedge-ribbed belt (12) running through below the lift cage at least one guide roller (20), which is provided with ribs and grooves, for guidance of the wedge-ribbed belt (12).

## Revendications

1. Système d'ascenseur sans machinerie, qui comprend un moteur d'entraînement (2) pourvu d'une poulie motrice (16), une cabine d'ascenseur (3) et un contrepoids (8) disposé sur le côté de celle-ci, le moteur d'entraînement (2) entraînant par l'intermédiaire de la poulie motrice (16) au moins un moyen porteur et/ou d'entraînement en forme de courroie plate (12) qui porte la cabine (3) en passant sous elle et la déplace le long de guides verticaux (5),
**caractérisé en ce que** le moyen porteur et/ou d'entraînement en forme de courroie plate consiste en une courroie nervurée conique (12) qui présente, au moins sur sa surface de roulement tournée vers la poulie motrice (16), plusieurs nervures (23) et rainures (24) parallèles au sens longitudinal de la courroie.

2. Système d'ascenseur selon la revendication 1, **caractérisé en ce que** les sections transversales des nervures (23) et des rainures (24) sont sensiblement triangulaires ou trapézoïdales.

3. Système d'ascenseur selon la revendication 2, **caractérisé en ce que** les nervures (23) et les rainures (24) triangulaires ou trapézoïdales présentent entre leurs flancs latéraux un angle (b) qui est situé entre 80° et 100°.

4. Système d'ascenseur selon la revendication 3, **caractérisé en ce que** l'angle (b) est de 90°.

5. Système d'ascenseur selon l'une au moins des revendications précédentes, **caractérisé en ce que** la courroie nervurée (12) présente sur son côté pourvu de nervures et de rainures des nervures transversales (26).

6. Système d'ascenseur selon l'une au moins des revendications précédentes, **caractérisé en ce qu'**il est prévu comme moyen porteur plusieurs courroies nervurées (12) séparées et parallèles.

7. Système d'ascenseur selon l'une au moins des revendications précédentes, **caractérisé en ce que** la poulie motrice (16) présente un diamètre extérieur de 70 mm à 100 mm.

8. Système d'ascenseur selon l'une au moins des revendications précédentes, **caractérisé en ce qu'**il est prévu, de chaque côté de la cabine d'ascenseur (3), un rail de guidage de cabine (5), et côté contrepoids, deux rails de guidage de contrepoids (10), et **en ce que** le moteur d'entraînement (2) avec un arbre de poulie motrice (15) et la poulie motrice (16) est monté sur un support de moteur (13) qui est porté par l'un des rails de guidage de cabine (5) et par les deux rails de guidage de contrepoids (10).

9. Système d'ascenseur selon l'une au moins des revendications précédentes, **caractérisé en ce qu'**on monte en supplément sur le support de moteur (13) une unité de freinage (17) qui agit par l'intermédiaire de l'arbre de poulie motrice (15) sur la poulie motrice (16).

10. Système d'ascenseur selon l'une au moins des revendications précédentes, **caractérisé en ce que** le moteur d'entraînement (2) avec la poulie motrice est monté au-dessus de l'espace occupé par la cabine d'ascenseur (3), le plan de la poulie motrice (16) étant disposé à la verticale et à angle droit par rapport à une paroi de cabine située côté contrepoids, à peu près au milieu de la profondeur de cabine, et la projection verticale de la poulie motrice (16) sur le côté de la cabine d'ascenseur (3) situé côté contrepoids se trouvant à l'extérieur de la projection verticale de ladite cabine, tandis qu'une partie de la projection verticale du moteur d'entraînement (2) se superpose à celle de la cabine (3).

11. Système d'ascenseur selon l'une au moins des revendications précédentes, **caractérisé en ce que** le moyen porteur conçu comme une courroie nervurée (12), à partir d'un point fixe de moyen porteur (18) prévu au-dessous de la poulie motrice (16), dans la zone de la projection verticale de celle-ci, s'étend vers le bas jusqu'au côté de la périphérie du galet porteur de contrepoids (11) qui est tourné vers la cabine (3), passe sur ce galet (11), s'étend à partir de celui-ci jusqu'au côté de la périphérie de la poulie motrice (16) opposé à la cabine (3), passe sur la poulie motrice et longe vers le bas la paroi de cabine située côté contrepoids, passe de chaque côté de la cabine d'ascenseur, sur 90°, sur un galet porteur de cabine (7) monté au-dessous de la cabine et longe vers le haut une paroi de cabine opposée au contrepoids (8), jusqu'à un second point fixe de moyen porteur (19).

12. Système d'ascenseur selon la revendication 11, **caractérisé en ce que** la cabine d'ascenseur présente dans la zone de la courroie nervurée (12) qui passe sous la cabine d'ascenseur au moins un galet de guidage (20) destiné à guider ladite courroie (12) et pourvu de nervures et de rainures.
